# EUROPÄISCHE PATENTSCHRIFT

(11) **EP 0 509 265 B1**
(45) Veröffentlichungstag und Bekanntmachung des Hinweises auf die Patenterteilung: **24.05.1995**
(21) Anmeldenummer: 92104834.4
(22) Anmeldetag: 20.03.1992
(51) Int. Cl.: B25B 1/10, B25B 1/24, B23Q 3/02

(54) **Spannkrafteinstellvorrichtung für eine Spannvorrichtung**
Adjustment of force for clamping device
Adjustage de force pour dispositif de serrage

(30) Priorität: 17.04.1991 DE 4112547
(43) Veröffentlichungstag der Anmeldung: 21.10.1992
(73) Patentinhaber: Gressel AG, CH-8355 Aadorf (CH)
(72) Erfinder: Berchtold, Heinrich, Dipl.-Ing., CH-8606 Nänikon/Uster (CH)
(74) Vertreter: Liebau, Gerhard, Dipl.-Ing.

(56) Entgegenhaltungen:
- DE-A- 2 710 424
- DE-C- 4 018 284

## Beschreibung

Die Erfindung betrifft eine Spannkrafteinstellvorrichtung für eine Spannvorrichtung, insbesondere einen Maschinenschraubstock, mit einem mittelbar oder unmittelbar an einem beweglichen Spannteil (Spannbacken) derselben abgestützten, hohlen Gehäuse, welches gegebenenfalls als ein mit einer Schraubspindel verbundener Handgriff ausgebildet ist, mit einer durch das Gehäuse geführten und gegenüber diesem dreh- und verschiebbaren Zugstange, deren erstes Ende mit einem Kraftverstärker kuppelbar ist und deren zweites Ende eine an diesem Ende fixierte, mit einem Stützflansch versehene Zughülse trägt, die ihrerseits unter Zwischenschaltung einer mittels Feingewinde axial verstellbaren Einstellhülse, eines Axiallagers und mehrerer Tellerfedern axial auf das Gehäuse einwirkt.

Bei einer derartigen Spannkrafteinstellvorrichtung (vgl. EP-A-0 463 344. Dieses Dokument stellt Stand der Technik gemäß Art. 54(3) EPÜ dar.) ist das Gehäuse mit einer Schraubspindel verbunden und als hohler Handgriff ausgebildet. Die Schraubspindel greift in die bewegliche Spannbacke eines Maschinenschraubstockes ein. Die Schraubspindel ist hohl ausgebildet und durch sie ist die Zugstange hindurchgeführt, deren erstes Ende mit einem unterhalb der festen Spannbacke angeordneten Kraftverstärker verbunden ist. Auf der dem zweiten Ende der Zugstange zugekehrten Ende der Zughülse ist die Einstellhülse mittels eines Feingewindes verstellbar. Die Einstellhülse stützt sich unmittelbar an Tellerfedern ab, die sich ihrerseits an einem Axiallager abstützen. Dieses Axiallager wiederum liegt einerseits am Stützflansch der Zughülse und andererseits auch am Gehäuse an. Durch Verdrehung der Einstellhülse gegenüber der Zughülse kann die Vorspannung der Tellerfedern verändert und damit die gewünschte Spannkraft voreingestellt werden. Insbesondere bei größeren Spannvorrichtungen mit einer maximalen Spannkraft von 40 kN und mehr ist jedoch die Federkraft der Tellerfedern so groß, daß zur Verstellung der Einstellhülse ein Werkzeug, beispielsweise ein Gabelschlüssel, erforderlich ist und trotzdem die Einstellung nur mit erheblichem Kraftaufwand vorgenommen werden kann.

Der Erfindung liegt daher die Aufgabe zugrunde, eine Spannkrafteinstellvorrichtung für eine Spannvorrichtung, insbesondere einen Maschinenschraubstock, der eingangs erwähnten Art zu schaffen, bei der die Spannkraft bei entspannter Spannvorrichtung leicht von Hand und ohne Werkzeug einstellbar ist.

Dies wird nach der Erfindung dadurch erreicht, daß der Stützflansch an dem dem zweiten Ende der Zugstange benachbarten Ende der Zughülse vorgesehen und das Axiallager an der dem zweiten Zugstangenende abgewandten Seite des Stützflansches angeordnet ist, daß die Tellerfedern unmittelbar im Gehäuse abgestützt sind, daß zwischen diesen und dem Axiallager eine sich einerseits an diesem und andererseits an den Tellerfedern abstützende Zwischenhülse vorgesehen ist, und daß die Einstellhülse in einem Feingewinde des Gehäuses verschraubbar ist und an ihrem, den Tellerfedern zugekehrten Ende eine radial nach innen gerichtete, erste Anschlagschulter aufweist, die mit einer radial nach außen gerichteten, zweiten Anschlagschulter der Zwischenhülse und/oder einem am Axiallager anliegenden Distanzring derart zusammenwirkt, daß durch Verschrauben der Einstellhülse gegenüber dem Gehäuse der axiale Abstand der ersten Anschlagschulter von der zweiten Anschlagschulter bzw. dem Distanzring in Entspannstellung einstellbar und hierdurch der Hub der Zwischenhülse, den diese beim Spannen bis zur Anlage der ersten Anschlagschulter an der zweiten Anschlagschulter bzw. dem Distanzring ausführt, einstellbar ist.

Da sich bei der neuen Spannkrafteinstellvorrichtung die Einstellhülse in Entspannstellung der Spannvorrichtung weder am Axiallager noch an den Tellerfedern abstützt, wirken auf sie in Entspannstellung keinerlei Axialkräfte ein. Infolgedessen läßt sich die Einstellhülse zur Verstellung der Spannkraft von Hand ohne Werkzeug leicht drehen und damit die jeweils gewünschte Spannkraft leicht einstellen. Diese Spannkraft ist an einer an der Einstellhülse angebrachten Skala leicht ablesbar. Bei Einstellung einer minimalen Spannkraft weist die erste Anschlagschulter gegenüber der zweiten Anschlagschulter bzw. dem Distanzring den größten Abstand auf. Dieser Abstand entspricht mindestens dem Spannhub des Kraftverstärkers. Beim Spannhub des Kraftverstärkers wird die Zugstange so durch das Gehäuse bewegt, daß sich die Zughülse den Tellerfedern nähert. Hierdurch drückt die Zughülse unter Zwischenschaltung des Axiallagers und der Zwischenhülse die Tellerfedern zusammen. Die Spannkraft entspricht dann der durch die Zusammendrückung der Tellerfedern erzielten Federkraft. Wird hingegen die Einstellhülse gegenüber dem Gehäuse auf maximale Spannkraft verdreht, so bewegt sich bei dieser Einstellung der Spannkraft die nach innen gerichtete erste Anschlagschulter zu der zweiten Anschlagschulter bzw. dem Distanzring hin und kommt hieran zur Anlage. Hierdurch ist beim Spannhub des Kraftverstärkers keine gegenseitige axiale Bewegung der Zwischenhülse und der Zughülse gegenüber der Einstellhülse mehr möglich. Die gesamte, beim Spannhub des Kraftverstärkers in die Zugstange eingeleitete Axialkraft wird unmittelbar von der Zughülse über das Axiallager und von diesem über die zweite Anschlagschulter bzw. den Distanzring auf die Anschlagschulter der Einstellhülse und von dieser über das Feingewinde auf das Gehäuse übertragen. Der Spannhub des Kraftverstärkers führt zu einer elastischen Verformung der verschiedenen, an der Spannung beteiligten Komponenten der Spannvorrichtung, wie Zugstange, Schraubspindel, Spindelmutter, Spannbacken und Grundkörper der Spannvorrichtung. Wird die Einstellhülse in eine zwischen maximaler und minimaler Spannkraft befindliche Stellung eingestellt, dann ist der Abstand zwischen ihrer Anschlagschulter und der Anschlagschulter der Zwischenhülse bzw. dem Distanzring kleiner als der Spannhub des Kraftverstärkers. In diesem Fall werden beim Spannhub zunächst die Tellerfedern um einen gewissen Weg zusammengedrückt, wodurch eine bestimmte Federkraft erzeugt wird. Dann kommt die Anschlagschulter der Einstellhülse an der Anschlagschulter bzw. dem Distanzring zur Anlage und der verbleibende restliche Spannhub des Kraftverstärkers bewirkt nunmehr die elastische Verformung der an der Spannung beteiligten Komponenten der Spannvorrichtung. Da jedoch der verbleibende Rest des Spannhubes kleiner ist als der maximale Spannhub wird eine zwischen der minimalen und der maximalen Spannkraft liegende Spannkraft erzielt.

Vorteilhafte Ausgestaltungen der Erfindung sind in den Unteransprüchen gekennzeichnet.

Die Erfindung ist in folgendem, anhand eines in der Zeichnung dargestellten Ausführungsbeispieles näher erläutert. Es zeigen:
- Figur 1: einen Axialschnitt der Spannkrafteinstellvorrichtung bei minimal eingestellter Spannkraft,
- Figur 2: einen Axialschnitt bei maximal eingestellter Spannkraft, jeweils in entspannter Stellung,
- Figur 3: einen Axialschnitt der Spannvorrichtung mit Schraubspindel und kompletter Zugstange.

Die Spannvorrichtung weist ein hohles Gehäuse 1 auf, welches bei dem gezeigten Ausführungsbeispiel als Handgriff 1a ausgebildet ist und drehfest sowie zugfest mit einer Schraubspindel 2 verbunden sein kann. Diese Schraubspindel 2 greift, wie anhand der Figur 3 ersichtlich ist, in eine Spindelmutter 3 ein, welche mit einer beweglichen Spannbacke 4 eines Schraubstockes verbunden sein kann. In der hohlen Schraubspindel 2 ist drehbar und axial verschiebbar eine Zugstange 5 angeordnet, deren erstes Ende 5a mit einem nicht dargestellten Kraftverstärker verbindbar ist. Dieser Kraftverstärker kann unter der feststehenden Backe eines Maschinenschraubstockes angeordnet sein und wird beispielsweise durch Verdrehen der Zugstange 5 betätigt, ähnlich, wie es in der eingangs genannten EP-A-0 463 344 beschrieben ist. Durch Verdrehen der Schraubspindel 2 mittels des Handgriffes 1a kann die verstellbare Spannbacke in Richtung B verstellt werden und damit die Spannweite des Maschinenschraubstockes eingestellt werden. Wenn die Spannkrafteinstellvorrichtung an einer Spannvorrichtung mit vorbestimmter Spannweite verwendet werden soll, dann entfällt die hohle Schraubspindel 2. In diesem Fall stützt sich das Gehäuse 1 unmittelbar an der beweglichen Spannbacke 4 ab.

Die Zugstange 5 ist durch das Gehäuse 1 geführt. Auf ihr innerhalb des Gehäuses 1 befindliches zweites Ende 5b ist eine Zughülse 6 aufgeschraubt oder in sonstiger Weise fixiert. Diese Zughülse 6 weist an ihrem, dem zweiten Ende 5b benachbarten Ende einen Stützflansch 7 auf. An der dem zweiten Zugstangenende 5b abgekehrten Seite dieses Stützflansches 7 ist ein Axiallager 8 abgestützt. Mehrere Tellerfedern 9 stützen sich unmittelbar im Gehäuse 1 an dessen, der beweglichen Backe 4 zugekehrten Ende 1b ab. Zwischen den Tellerfedern 9 und dem Axiallager 8 ist eine Zwischenhülse 10 angeordnet, wobei zwischen dieser Zwischenhülse 10 und der Zughülse 6 ausreichend Spiel vorgesehen ist, damit sich die Zughülse 6 gegenüber der Zwischenhülse 10 drehen kann.

Die Zwischenhülse 10 weist an ihrem, den Tellerfedern 9 zugekehrten Ende einen radial nach außen gerichteten, sich an den Tellerfedern 9 abstützenden Flansch 11 auf. Der Flansch 11 ist an der den Tellerfedern 9 abgewandten Seite durch einen in eine Ringnut des Gehäuses 1 eingesetzten Sicherungsring (Seegerring) 12 axial gehalten. Hierbei kann der Sicherungsring 12 so angeordnet werden, daß die Tellerfedern 9 beim Einsetzen des Flansches 11 und des Sicherungsringes 12 bereits in einem gewünschten Maß vorgespannt werden.

Es ist ferner eine Einstellhülse 13 vorgesehen, die mittels eines Feingewindes 14 in dem Gehäuse 1, genauer gesagt im Gehäuseteil 1a, axial verschraubbar ist. Die Einstellhülse 13 trägt einen Skalenring 15. Ferner weist die Einstellhülse 13 an ihrem innerhalb des Gehäuses 1 befindlichen Ende eine radial nach innen gerichtete Anschlagschulter 16 auf. Diese erste Anschlagschulter 16 wirkt mit einer zweiten, an der Zwischenhülse 10 vorgesehenen Anschlagschulter 17 und/oder mit einem Distanzring 18 zusammen, der am Axiallager 8 anliegt. Aus Montagegründen ist die zweite Anschlagschulter 17 an der Zwischenhülse 10 zweckmäßig durch einen in eine Ringnut derselben eingesetzten Sicherungsring 17 gebildet. Dieser Sicherungsring 17 ist teilweise von dem Distanzring 18 umgeben, wobei die Anordnung so getroffen ist, daß die axiale Dicke des Distanzringes 18 dem Abstand entspricht, den die der ersten Anschlagschulter 16 zugekehrte Seite des Sicherungsringes von demjenigen Ende der Zwischenhülse 10 hat, welches am Axiallager 8 anliegt.

Um eine gleichmäßige Kraftübertragung von dem Distanzring 18 und dem Sicherungsring 17 auf die erste Anschlagschulter 16 zu erreichen, kann ferner auch noch eine den Sicherungsring 17 und den Distanzring 18 überdeckende Scheibe 19 vorgesehen sein.

Da die Einstellhülse in entspannter Stellung der Spannkrafteinstellvorrichtung nicht von den Tellerfedern 9 beaufschlagt wird, läßt sie sich sehr leicht gegenüber dem Gehäuse 1 drehen. Um eine ungewollte Verstellung der Einstellhülse 13 zu vermeiden und sie in ihrer jeweils eingestellten Drehstellung gegenüber dem Gehäuse 1 zu sichern, sind in der Anschlagschulter 16 der Einstellhülse 13 zwei radiale Bohrungen 20 vorgesehen. In jeder dieser Bohrungen ist eine Druckfeder 21 und eine Rastkugel 22 angeordnet. Die Bohrungen 20 sind radial nach außen durch einen die Einstellhülse 13 umschließenden Ring 23 verschlossen. Die äußere Mantelfläche der Zwischenhülse 10 ist mit mehreren, in Umfangsrichtung zueinander versetzten Axialnuten 24 versehen, die zum Eingriff der Rastkugeln 22 dienen. Anstelle dieser stufenweise funktionierenden Verrastungsvorrichtung kann zwischen der Einstellhülse 13 und der Zwischenhülse 10 oder auch dem hohlen Handgriff 1a ein Reibring (Bremsring) vorgesehen sein, der dann eine stufenlose Verstellung der Einstellhülse 13 gegenüber dem Gehäuse 1 ermöglicht.

Die Wirkungsweise der Spannkrafteinstellvorrichtung ist folgende:
In Figur 1 ist die Spannvorrichtung mit minimaler Spannkrafteinstellung in entspannter Stellung gezeigt. Hierbei ist die Einstellhülse 13 so weit in das Gehäuse 1 hineinverschraubt, daß zwischen der ersten Anschlagschulter 16 und der Zwischenscheibe 19 ein Abstand A vorhanden ist, der etwas größer ist als der maximale Spannhub des Kraftverstärkers. Der nicht dargestellte Kraftverstärker kann durch Drehung der Zugstange 5 mittels eines an ihrem Ende 5b angesetzten Handhebels betätigt werden. Beim Spannhub des Kraftverstärkers bewegt sich hierdurch die Zugstange 5 gegenüber dem Gehäuse 1 in Richtung C, wobei dieser Spannhub jedoch nur etwa 1 - 1,5 mm beträgt. Hierbei nimmt die Zugstange die auf ihr fixierte Zughülse 6 nach links mit. Über das Axiallager 8 sowie die Zwischenhülse 10 und ihren Flansch 11 werden die Tellerfedern 9 zusammengedrückt. Bei vollem Spannhub kommt jedoch die Zwischenscheibe 19 bei minimaler Spannkrafteinstellung nicht an der Anschlagschulter 16 zur Anlage. Die Tellerfedern 9 drücken das Gehäuse 1 und damit auch die Schraubspindel 2 und die Spannbacke 4 mit einer Spannkraft nach links, die der durch die Zusammendrückung der Tellerfedern 9 erzeugten Federkraft entspricht.

In Figur 2 ist die Spannvorrichtung mit maximaler Spannkrafteinstellung dargestellt. Hierzu wurde die Einstellhülse 13 gegenüber dem Gehäuse 1 so weit nach rechts verschraubt, daß ihre Anschlagschulter 16 an der Zwischenscheibe 19 anliegt und damit ein unmittelbarer Kraftschluß zwischen dem Stützflansch 7 und der Anschlagschulter 16 unter Zwischenschaltung des Axiallagers 8, des Distanzringes 18, des Sicherungsringes 17 und der Zwischenscheibe 19 hergestellt ist. Wird nun beim Spannhub des Kraftverstärkers die Zugstange 5 in Richtung C gezogen, so erfolgt der Kraftfluß von der Zughülse 6 über letztgenannte Teile auf die Anschlagschulter 16 der Einstellhülse 13 und von dieser über das Feingewinde 14 auf das Gehäuse 1. Die Tellerfedern 9 werden in diesem Fall durch Spannkräfte nicht belastet. Der Spannhub des Kraftverstärkers führt zu einer elastischen Verformung der verschiedenen, an der Spannung beteiligten Schraubstockkomponenten, wie Zugstange 5, Spindel 2, Spindelmutter 3, bewegliche Spannbacke 4, feste Spannbacke und Schraubstockgrundkörper. Auf diese Weise kann die gewünschte hohe Spannkraft von beispielsweise 40 kN aufgebaut werden.

Zur Voreinstellung einer zwischen der minimalen und der maximalen Spannkraft liegenden mittleren Spannkraft wird die Einstellhülse 13 in eine Drehstellung gegenüber dem Gehäuse 1 gedreht, bei der der Abstand A zwischen ihrer Anschlagschulter 16 und der Zwischenscheibe 19 einer Größe entspricht, die zwischen Null und dem maximalen Spannhub des Kraftverstärkers liegt. Je nach Anzahl der Axialnuten 24 kann die Einstellhülse 13 in zehn bis zwanzig Zwischenstellungen gedreht werden und damit zehn bis zwanzig verschiedene Spannkraftvoreinstellungen vorgenommen werden, die zwischen der minimalen und der maximalen Spannkraft liegen. Wenn nun bei einer mittleren Spannkrafteinstellung beim Spannhub die Zugstange 5 nach links bewegt wird, dann kann sich die Zughülse 6 so lange nach links bewegen, bis die Zwischenscheibe 19 an der Anschlagschulter 16 anliegt. Hierdurch erfolgt eine Zusammendrückung der Tellerfeder 9, die jedoch kleiner ist als bei minimaler Spannkrafteinstellung. Dementsprechend ist bei mittlerer Spannkrafteinstellung die von den Tellerfedern erzeugte Federkraft geringer. Sobald die Zwischenscheibe 19 an der Anschlagschulter 16 anliegt, erfolgt der Kraftfluß von dem Stützflansch 7 über das Axiallager 8, den Distanzring 18, den Sicherungsring 17, die Zwischenscheibe 19 auf die Anschlagschulter 16 und von dieser über die Stellhülse 13 und das Feingewinde 14 auf das Gehäuse 1. Da jedoch ein Teil des gesamten Spannhubes des Kraftverstärkers bereits zum teilweisen Spannen der Tellerfedern diente, führt der restliche Spannhub zu einer geringeren elastischen Verformung der an der Spannung beteiligten Schraubstock-Komponenten und dementsprechend auch zu einer geringeren Spannkraft, die sich zusammensetzt aus der durch die elastische Verformung der Schraubstock-Komponenten erzeugten Kraft und der durch die Zusammendrückung der Tellerfedern 9 erzeugten Federkraft.

Die erfindungsgemäße Spannkrafteinstellvorrichtung läßt sich durch Umkehrung auch bei Druckspindeln anwenden.

## Patentansprüche

1. Spannkrafteinstellvorrichtung für eine Spannvorrichtung, insbesondere einen Maschinenschraubstock, mit einem mittelbar oder unmittelbar an einem beweglichen Spannteil (4) derselben abgestützten, hohlen Gehäuse (1), welches gegebenenfalls als ein mit einer Schraubspindel (2) verbundener Handgriff (1a) ausgebildet ist, mit einer durch das Gehäuse (1) geführten und gegenüber diesem dreh- und verschiebbaren Zugstange (5), deren erstes Ende (5a) mit einem Kraftverstärker kuppelbar ist und deren zweites Ende (5b) eine an diesem Ende fixierte, mit einem Stützflansch (7) versehene Zughülse (6) trägt, die ihrerseits unter Zwischenschaltung einer mittels Feingewinde (14) axial verstellbaren Einstellhülse (13), eines Axiallagers (8) und mehrerer Tellerfedern (9) axial auf das Gehäuse (1) einwirkt, wobei der Stützflansch (7) an dem dem zweiten Ende (5b) der Zugstange (5) benachbarten Ende der Zughülse (6) vorgesehen und das Axiallager (8) an der dem zweiten Zugstangenende (5b) abgewandten Seite des Stützflansches (7) angeordnet ist, daß die Tellerfedern (9) unmittelbar im Gehäuse (1) abgestützt sind, daß zwischen diesen und dem Axiallager (8) eine sich einerseits an diesem und andererseits an den Tellerfedern (9) abstützende Zwischenhülse (10) vorgesehen ist, und daß die Einstellhülse (13) in einem Feingewinde (14) des Gehäuses (1) verschraubbar ist und an ihrem den Tellerfedern (9) zugekehrten Ende eine radial nach innen gerichtete, erste Anschlagschulter (16) aufweist, die mit einer radial nach außen gerichteten zweiten Anschlagschulter (17) der Zwischenhülse (10) und/oder einem am Axiallager (8) anliegenden Distanzring (18) derart zusammenwirkt, daß durch Verschrauben der Einstellhülse (13) gegenüber dem Gehäuse (1) der axiale Abstand (A) der ersten Anschlagschulter (16) von der zweiten Anschlagschulter (17) bzw. dem Distanzring (18) in Entspannstellung einstellbar und hierdurch der Hub der Zwischenhülse (10), den diese beim Spannen bis zur Anlage der ersten Anschlagschulter (16) an der zweiten Anschlagschulter (17) bzw. dem Distanzring (8) ausführt, einstellbar ist.

2. Vorrichtung nach Anspruch 1, **dadurch gekennzeichnet,** daß die Anschlagschulter an der Zwischenhülse (10) durch einen in eine Ringnut derselben eingesetzten Sicherungsring (17) gebildet ist.

3. Vorrichtung nach Anspruch 1 oder 2, **dadurch gekennzeichnet,** daß der Sicherungsring (17) von dem Distanzring (18) umgeben ist.

4. Vorrichtung nach Anspruch 1, **dadurch gekennzeichnet,** daß der maximal einstellbare Abstand (A) zwischen der ersten Anschlagschulter (16) und der zweiten Anschlagschulter (17) bzw. dem Distanzring (18) etwas größer ist als der maximale Spannhub des Kraftverstärkers.

5. Vorrichtung nach Anspruch 1, **dadurch gekennzeichnet,** daß die Zwischenhülse (10) an ihrem den Tellerfedern (9) zugekehrten Ende einen radial nach außen gerichteten, sich an den Tellerfedern (9) abstützenden Flansch (11) aufweist.

6. Vorrichtung nach Anspruch 5, **dadurch gekennzeichnet,** daß der Flansch (11) an der den Tellerfedern (9) abgewandten Seite durch einen in eine Ringnut des Gehäuses eingesetzten Sicherungsring (12) gehalten ist.

7. Vorrichtung nach einem der vorhergehenden Ansprüche, **dadurch gekennzeichnet,** daß die Einstellhülse (13) in ihrer jeweiligen Drehstellung gegenüber dem Gehäuse (1) durch einen Reibring (Bremsring) oder durch in Rasten (24) eingreifende federbelastete Rastkugeln (22) gehalten wird.

8. Vorrichtung nach Anspruch 7, **dadurch gekennzeichnet,** daß in der Anschlagschulter (16) der Einstellhülse (13) radiale Bohrungen (20) mit jeweils einer Rastkugel (22) und einer diese belastenden Druckfeder (21) vorgesehen sind, und daß die äußere Mantelfläche der Zwischenhülse (10) mehrere in Umfangsrichtung zueinander versetzte Axialnuten (24) für den Eingriff der Rastkugeln (22) aufweist.

## Claims

1. A clamping force adjusting device for a clamp device, especially a machine vice, with a hollow housing (1) supported directly or indirectly on a movable clamp part (4) of the same, which housing is formed if desired as a hand grip (1a) connected to a screw spindle (2), with a tension rod (5) passing through the housing (1) and rotatable and slidable relative thereto, the first end (5a) of the tension rod being capable of coupling to a force amplifier and its second end (5b) carrying a tension sleeve (6) provided with an abutment flange (7) and fixed on this end, the tension sleeve for its part acting axially on the housing (1) through an adjusting sleeve (13) axially adjustable by means of a fine thread (14), a thrust bearing (8) and a plurality of Belleville springs (9), whereat the abutment flange (7) is provided on the end of the tension sleeve (6) adjoining the second end (5b) of the tension rod (5) and the thrust hearing (8) is provided on the side of the abutment flange (7) facing away from the second tension rod end (5b) , in that the Belleville springs (9) are supported directly in the housing (1), in that an intermediate sleeve (10) is provided between the Belleville springs and the thrust bearing (8) , abutting tie thrust bearing on one side and abutting the Belleville springs (9) on the other side, and in that the adjusting sleeve (13) can screw into a fine thread (14) of the housing (1) and has a radially inwardly directed first stop shoulder (16) on its end facing the Belleville springs (9), this shoulder so cooperating with a radially outwardly directed second stop shoulder (17) of the intermediate sleeve (10) and/or a spacer ring (18) bearing on the thrust bearing (8) that the axial spacing (A) of the first stop shoulder (16) from the second stop shoulder (17) or from the spacer ring (18) is adjustable in the unstressed state by screwing the adjusting sleeve (13) relative to the housing (1), whereby the stroke of the intermediate sleeve (10) which this performs on tightening up to abutment of the first stop shoulder (16) on the second stop shoulder (17) or the spacer ring (18) is adjustable.

2. Device according to claim 1, characterized in that the stop shoulder on the intermediate sleeve (10) is formed by a retaining ring (17) fitted in an annular groove of the same.

3. Device according to claim 1 or 2, characterized in that the retaining ring (17) is surrounded by the spacer ring (18).

4. Device according to claim 1, characterized in that the maximum adjustable spacing (A) between the first stop shoulder (16) and the second stop shoulder (17) or the spacer ring (18) is somewhat greater than the maximum tightening stroke of the force amplifier.

5. Device according to claim 1, characterized in that the intermediate sleeve (10) has a radially outwardly directed flange (11) bearing on the Belleville springs (9) at its end facing the Belleville springs (9).

6. Device according to claim 5, characterized in that the flange (11) is retained on the side facing away from the Belleville springs (9) by a retaining ring (12) fitted in an annular groove of the housing (1).

7. Device according to any of the preceding claims, characterized in that the adjusting sleeve (13 is retained in its current rotational position relative to the housing (1) by a friction ring (brake ring) or by spring-loaded detent balls (22) engaging in notches (24).

8. Device according to claim 7, characterized in that radial bores (20) are provided in the stop shoulder (16) of the adjusting sleeve (13), each bore with a detent ball (22) and compression spring (21) loading the ball, and in that the outer peripheral surface of the intermediate sleeve (10) has a plurality of axial grooves (24) spaced in the peripheral direction for engagement with the detent balls (22).

## Revendications

1. Dispositif pour régler la force de serrage d'un dispositif de serrage, et en particulier d'un étau pour machine, comprenant un carter creux (1) qui est appuyé directement ou indirectement sur une pièce de serrage mobile (4) de ce dispositif et qui est réalise, le cas échéant, sous la forme d'une poignée (1a) reliée à une broche filetée (2), et comprenant une tige de traction (5) qui passe à travers le carter (1), qui peut coulisser et tourner par rapport à celui-ci, dont la première extrémité (5a) peut être accouplée à un amplificateur de force et dont la deuxième extrémité (5b) porte un manchon de traction (6), celui-ci étant fixé à cette extrémité et pourvu d'une bride d'appui (7), en agissant pour sa part sur le carter (1) dans le sens axial, avec interposition d'un manchon de réglage (13) qui peut être déplacé axialement au moyen d'un filetage à faible pas (14), d'un palier de butée (8) et de plusieurs rondelles élastiques coniques (9), dans lequel la bride d'appui (7) est prévue a l'extrémité du manchon de traction (6) qui est voisine de la deuxième extrémité (5b) de la tige de traction (5), le palier de butée (8) étant disposé sur le côté de la bride d'appui (7) qui est opposé à la deuxième extrémité (5b) de la tige de traction, dans lequel les rondelles élastiques coniques (9) s'appuient directement dans le carter (1), dans lequel il est prévu, entre celles-ci et le palier de butée (8), un manchon intermédiaire (10) qui s'appuie d'un côté sur ce palier et de l'autre côté sur les rondelles élastiques coniques (9), et dans lequel le manchon de réglage (13) peut être vissé dans un filetage à faible pas (14) du carter (1) et présente, à son extrémité tournée vers les rondelles élastiques coniques (9), un premier épaulement formant butée (16) qui est dirigé vers l'intérieur dans le sens radial et qui coopère avec un deuxième épaulement formant butée (17) du manchon intermédiaire (10), lequel est dirigé vers l'extérieur dans le sens radial, et/ou avec une bague d'écartement (18) qui porte sur le palier de butée (8), et ce, d'une manière telle qu'en vissant le manchon de réglage (13) par rapport au carter (1), on puisse régler, dans la position de desserrage, la distance (A) dans le sens axial entre le premier épaulement formant butée (16) et le deuxième épaulement formant butée (17) ou la bague d'écartement (18), respectivement, ce qui permet de régler le trajet que le manchon intermédiaire (10) parcourt lors du serrage jusqu'à ce que le premier épaulement formant butée (16) vienne en butée sur le deuxième épaulement formant butée (17) ou sur la bague d'écartement (18), respectivement.

2. Dispositif selon la revendication 1, caractérisé par le fait que l'épaulement formant butée qui est ménagé sur le manchon intermédiaire (10) est constitué par une bague de blocage (17), celle-ci étant introduite dans une rainure annulaire de ce manchon.

3. Dispositif selon la revendication 1 ou 2, caractérisé par le fait que la bague de blocage (17) est entourée par la bague d'écartement (18).

4. Dispositif selon la revendication 1, caractérisé par le fait que la distance de réglage maximale (A) entre le premier épaulement formant butée (16) et le deuxième épaulement formant butée (17) ou la bague d'écartement (18), respectivement, est légèrement supérieure à la course de serrage maximale de l'amplificateur de force.

5. Dispositif selon la revendication 1, caractérisé par le fait que le manchon intermédiaire (10) présente, à son extrémité tournée vers les rondelles élastiques coniques (9), une bride (11) qui est dirigée vers l'extérieur dans le sens radial et qui s'appuie sur les rondelles élastiques coniques (9).

6. Dispositif selon la revendication 5, caractérisé par le fait que la bride (11) est maintenue sur son côté opposé aux rondelles élastiques coniques (9) par une bague de blocage (12) qui est introduite dans une rainure annulaire du carter.

7. Dispositif selon l'une des revendications précédentes, caractérisé par le fait que le manchon de réglage (13) est maintenu dans chacune de ses positions en rotation par rapport au carter (1) par une bague de friction (bague de freinage) ou par des billes d'encliquetage (22) qui pénètrent sous l'effet d'un ressort dans des crans d'encliquetage (24).

8. Dispositif selon la revendication 7, caractérisé par le fait qu'il est prévu dans l'épaulement formant butée (16) du manchon de réglage (13) des perçages radiaux (20) dont chacun contient une bille d'encliquetage (22) et un ressort de compression (21) qui la pousse, et par le fait que la surface latérale extérieure du manchon intermédiaire (10) présente plusieurs rainures axiales (24) qui sont décalées les unes par rapport aux autres dans la direction périphérique et qui sont destinées à la venue en prise des billes d'encliquetage (22).
